# EUROPÄISCHE PATENTSCHRIFT

(11) **EP 0 040 395 B1**
(45) Veröffentlichungstag und Bekanntmachung des Hinweises auf die Patenterteilung: **18.09.1985**
(21) Anmeldenummer: 81103679.7
(22) Anmeldetag: 13.05.1981
(51) Int. Cl.: H05B 7/144

(54) **Stromversorgungseinrichtung zum elektrischen Beheizen eines geschmolzenen Mediums**
Electric power supplying device for electrically heating molten material
Dispositif d'alimentation en courant pour le chauffage électrique d'une matière fondue

(30) Priorität: 20.05.1980 DE 3019133
(43) Veröffentlichungstag der Anmeldung: 25.11.1981
(73) Patentinhaber: Licentia Patent-Verwaltungs-GmbH, 60596 Frankfurt (DE)
(72) Erfinder: Germann, Fritz, Dipl.-Ing., verstorben (DE); Kuntz, Eduard, Ing.(grad.), D-5760 Arnsberg 2 (DE); Müller, Reinhold, Ing.(grad.), D-4790 Büren (DE); Scholz, Horst, Ing.(grad.), D-4788 Warstein 2 Belecke (DE)
(74) Vertreter: Lertes, Kurt, Dr.

## Beschreibung

Die Erfindung bezieht sich auf eine Stromversorgungseinrichtung zum elektrischen Beheizen eines geschmolzenen Mediums (Schmelze), das sich in einer Schmelzwanne befindet, durch gleichphasige Teilwechselströme, die über einen Transformateur oder eine Anzahl Einzeltransformatioren mit je einer Primärwicklung und mit einer oder einer Anzahl Sekundärwicklungen aus denselben in die Schmelze eingespeist werden und die die Schmelze über darin eingetauchte Elektroden-und Gegenelektroden durchsetzen.

Derartige Stromversorugungseinrichtungen sind verfahrenstechnisch zum Beheizen von geschmolzenen Medien solcher Art einsetzbar, die dem Beheizungsstrom einen ohmschen Widerstand entgegensetzen, mithin einen ohmschen Verbraucher darstellen, Betreffende Einrichtungen werden z.B. bei Glasschmelzen und bei Salzschmelzen eingesetzt. Bekannt sind auch Einrichtungen der eingangs angegebenen Art mit nur einem Transformator durch DE-PS 841 489 und mit mehreren Transformatoren durch DE-OS 26 26 278.

Dem in eine Schmelzwanne verbrachten geschmolzenen Medium wird der Beheizungsstrom aus einer Wechselstromquelle über einen Transformator oder eine Anzahl Einzeltransformatoren mit einer Anzahl Sekundärwicklungen bzw. je einer Sekundärwicklung und weiter über Elektroden, die in das Medium eintetaucht sind, zugeführt, und wird über Gegenelektroden, die ebenfalls eingetaucht sind, aus dem Medium abgeführt. Mit der Elektrodenanordnung wird bewirkt, daß der Beheizungsstrom in eine Anzahl Teilwechselströme entsprechend der Anzahl von Paaren der Elektroden und Gegenelektroden über einen Querschnitt durch das geschmolzene Medium verteilt wird.

Von den Stromversorgungseinrichtungen wird gefordert, daß eine gleichmäßige Erhitzung des Schmelzenmaterials erreicht wird und die Elektroden und Gegenelektroden möglichst gleiche Strombelastungen erfahren, damit diese im Betrieb gleichmäßig abgetragen werden. mithin alle beteiligten Elektroden möglichst gleiche Standzeiten erreichen.

Einer möglichst gleichen Strombelastung der Elektroden stellen sich Schwiergkeiten dadurch entgegen, daß die Verteilung der Teilwechselströme (Stromverteilung) infolge von Unterschieden und Änderungen der lokalen Zustände in einer Schmelze unterschiedlich ist und verändert wird. Eine gleichmäßige oder eine Stromverteilung in einem gewollten Verhältnis wird erzielt, indem die Teilwechselströme galvanisch voneinander getrennt aus je einer Sekundärwicklung eines Transformators oder über Einzeltransformatoren eingespeist werden, und wesentlich dadurch, daß die einzelnen Elektrodenpaare durch eine Stromverteilungsschaltung entsprechend miteinander elektromagnetisch verkettet sind (DE-PS 841 489). Bei der Einrichtung nach DE-OS 26 26 798 sind beispielsweise die Primäricklungen der Einzeltransformatoren in Reihenschaltung an die Speisequelle angeschlossen. Dabei ist der Reihenschaltung ein Spannungsregler, welcher durch je einen Strom- und einen Spannungsdetektor beeinflußt wird vorangeschaltet, womit die Leistungszufuhr und der Gesamtstrom und damit auch die Teilströme konstant gehalten werden. Unterschiede zwischen den Teilwechselströmen, die in der Schmelze lokal bedingt sein können, werden verringert, indem nur Elektroden und Gegenelektroden, die paarweise räumlich versetzt einander gegenüberstehen an je eine Sekundärwicklung eines Transformators mit gemeinsamer Primärwicklung oder eines Einzeltransformators angeschlossen sind.

Der Erfindung liegt die Aufgabe zugrunde, eine Stromversorgungseinrichtung der eingangs angegebenen Art zu schaffen, bei der mit einer die einzelnen Elektrodenpaare miteinander elektromagnetisch verkenntenden Stromverteilungsschaltung unter Verwendung eines herkömmlichen Transformators mit einer Primärwicklung, welcher der Gesamtstrom zugeführt wird, eine gleichhohe Strombelastung erzielt wird oder-wie bekannt-durch unterschiedliche Übersetzungsverhältnisse der Verkettungstransformatoren eine Strombelastung erzielt wird, bei der die Teilwechselströme in einem gewünschten Größenverhältnis miteinander stehen, falls eine bestimmte Temperaturverteilung in der Schmelze eingestellt werden soll.

Diese Augabe wird gemäß der Erfindung dadurch gelöst, daß mit je einer Sekundärwicklung eines Transformatros oder Einzeltransformatoren eine oder mehrere Sekundärwicklungen eines zusätzlichen Transformators in Reihe geschaltet sind, und die Primärwicklungen des zusätzlichen Transformators in Reihenschaltung kurzgeschlossen sind, diese Primärwicklungen und die zugeordneten Sekundärwicklungen je für sich gleiche oder derart vorgegebene Windungszahlen haben, daß sich gleich große bzw. in einem gewünschten Größenverhältnis stehende Teilwechselströme ergeben.

Bei dieser Stromversorgungseinrichtung wirken ein gewöhnlicher Netztransformator mittelhoher Leistung mit einer Primärwicklung und einer Anzahl hiermit gekoppelter Sekundärwicklungen oder Einzeltransformatoren als herkömmlicher Transformator bzw. Transformatoren, und ein zusätzlicher Transformator, dessen mehrere in Reihenschaltung kurzgeschlossen sind, zusammen. Diese Primärwicklungen und die zugeordneten Sekundärwicklungen haben je für sich gleiche oder derart vorgegebene Windungszahlen, daß sich gleich große bzw. in gewünschtem Größenverhältnis stehende Teilwechselströme ergeben.

Werden bei dieser Einrichtung die Sekundärwicklungen des herkömmlichen Transformators durch unterschiedliche Teilwechselströme belastet, wobei dann die Spannung an diesen Sekundärwicklungen gleich groß ist, so entstehen an den Sekundärwicklungen der zusätzlichen Transformatoren unterschiedlich große Spannungen, die den Teilwechselströmen entsprechen, sowie auch mit unterschiedlicher Polarität dadurch, daß die primären Teilwicklungen in Reihenschaltung kurzgeschlossen sind. Diese Spannungen setzen sich mit den Spannungen an den Sekundärwicklungen des herkömmlichen Transformators zu Gesamtspannungen zusammen, unter welchen alle Teilwechselströme gleich groß werden.

Entsprechend der gewünschten Anzahl von Teilströmen eines ein geschmolzenes Medium durchsetzenden Beheizungsstroms ist eine Anzahl Transformatoren so geschaltet, daß durch einen durch die in Reihe geschalteten Primärwicklungen fließenden Strom die gewünschte Anzahl möglichst gleich großer oder in einem vorgegebenen Verhältnis stehender Teilströme sekundärseitig vorgegeben wird.

Den Primärwicklungen des bzw. der zusätzlichen Transformatoren kann eine Sekundärwicklung zugeordnet sein, oder es können mehrere Sekundärwicklungen zugeordnet sein.

Sollen die Teilwechselströme konstant gehalten werden, genügt es, den durch die Primärwicklungen fließenden Strom konstant zu halten und, einer weiteren Ausbildung der Erfindung entsprechend, den Primärwicklungen ein Wechselstrom-Stellglied mit zwei gegenpolar parallegeschalteten Thyristoren vorzuordnen, welches mit einem für die Konstanthaltung des den Primärwicklungen zugeführten Wechselstroms ausgebildeten Regler zusammenwirkt.

Die erfindungsgemäß ausgebildeten Transformatoren weisen Eigenschaften eines Stromwandlers auf, so daß Störumgen im Betrieb, wie insbesondere gefährlich hohe Überspannungen, die bei Unterbrechung eines Teilwechselstroms auf der Sekundärseite auftreten, tunlichst wermieden werden müssen.

Das Wesen der Erfindung soll anhand der in den Figuren dargestellten Asführungsbeispiele näher erläutert werden. Es zeigen:
Fig. 1 eine Stromversorgungseinrichtung gemäß der Erfindung und
Fig. 2 eine Stromversorgungseinrichtung nach Fig. 1 mit abgeänderter Transformationschaltung.

Das zu beheizende, geschmolzene Glas befindet sich in der Schmelzwanne W, die in Draufsicht (Grundriß) dargestellt ist. Längs von zwei einander gegenüberstehenden Wänden der Wanne sind je vier stabförmige Elektroden, die z.B. aus Graphit bestehen, in einer Reihe angeordnet und sind in die Glasschmelze eingetaucht. In der Reihe oben sind die Elektroden E, bis E₄ und in der Reihe unten die Gegenelektroden E', bis E'₄ angeordnet. Alle Elektroden folgen in der jeweiligen Reihe mit gleichen Abständen aufeinander, und jeder Elektrode E1, E2, E3, E4 steht eine zugeordnete Gegenelektrode E1', E2', E3', E4' mit je gleichem Abstand gegenüber. Es sind vier Elektrodenpaare (E1, E'1), (E2, E'2), (E3, E'3), (E4, E'4), und zwar je eine Elektrode E und ein Gegenelektrode E', über je zwei Stromleitungen an Wicklungen angeschlossen, aus denen vier gleichphasige Teilwechselströme i₁, i₂, i₃, i₄ in die Glassmelze zur Beheizung eingespeist werden. Jeder Teilstrom setzt sich aus Strombahnen zusammen, die-wie angedeutet-von den Elektroden E aus bauchförmig divergieren und zu den Gegenelektrode E' hin konvergieren. Beim Durchgang durch die Glasschmelze überkreuzen sich die Teilströme i₁ und i₂ sowie die Teilströme i₃ und i₄. Eine solche Anordnung kann zweckmäßig sein, um abhängig von der Gestalt der Wanne W und dem Schmelzprozeß möglichst günstige Betriebsbedingungen zu erzeilen.

Damit nun alle Elektrode und Gegenelektrode eine gleiche Strombelastung erfahren, müssen unabhängig von den lokalen Zuständen in der Glasschmelze und dem davon bedingten elektrischen Widerstand in den verschiedenen Volumenbereichen die über die Elektroden eingespeisten Teilwechselströme i₁ bis i₄ gleich groß einstellbar sein und während des Beheizungsbetriebs ggf. konstantgehalten werden. Erfüllt wird diese Forderung unter Verwendung eines Stromversorgungstransformators 1' mit einer Primärwicklung U', die an ein Wechselstromnetz N angeschlossen ist, vier Sekundärwicklungen V'₁, V'₂, V'₃, V'₄ mit zusätzlich einem Transformatorsystem 1 aus vier Einzeltransformatoren 1, 2, 3, 4 mit je einer Primärwicklung U1 bis U4 und je einer Sekundärwicklung V1 bis V4. Diese wien die Sekundärwicklungen V'₁ bis V'₄ haben gleiche Windungszahl der vier Primärwicklungen bzw. zur Primärwicklung U' von 1' fesgelegt sind.

Man braucht nur noch den Primärstrom konstant zu halten, damit auch die Sekundärströme zeitlich konstant und unabhängig von der Netzspannung werden. Dazu kann ein Wechselstrom-Steller dienen, bestehend aus zwei gegen parallelgeschalteten Thyristoren, der mit einem Stromregler zusammenwirkt.

Die Forderung nach vier gleich großen Teilwechselströmen i₁ bis i₄ wird bei der Stromversorgungseinrichtung mit dem Transformator 1' dadurch effüllt, daß bei dieser mit jeder Sekundärwicklung V'₁, V'₂, V'₃, V'₄ je eine zusätzliche Sekundärwicklung V₁, V₂, V₃, V₄ der Transformatoren 1, 2, 3, 4 in Reihe geschaltet ist, womit die vier Elektrodenpaare (Eᵢ, E'₁), (E2, E'₂), (E3, E'₃), (E₄, E'₄) an je zwei in Reihe geschalteten Sekundärwicklungen von Transformatoren angeschlossen sind, und daß die Transformatoren 1, 2, 3, 4 primärseitig kurzgeschlossen sind, d.h. daß die Reihenschaltung der vier primären Teilwicklungen Uᵢ, U₂, U₃, U₄ in sich kurzgeschlossen ist.

Wird nun die Primärwicklung U' des Transformators 1' an die Wechselstromquelle (Netz N) angeschlossen, dann wird von der Primärwicklung U' ein Primärstrom aufgenommen, welcher der Summe der vier Teilströme i₁ bis i₄ in den vier Sekundärwicklungen V'₁ bis V'₄ entspricht, wobei diese Teilströme in Abhängigkeit vom elektrischen Widerstand der Strombahnen in der Glasschmelze in den einzelnen Volumenbereichen an sich unterschiedlich groß sein können. Da jeder Teilstrom über eine Sekundärwicklung der primärseitig kurzgeschlossenen Transformatoren 1 bis 4 fließt, so werden an den primären Teilwicklungen unterschiedliche Spannungen, die den unterschiedlichen Teilströmen in den Sekundärwicklungen V, bis V₄ entsprechen, induziert, welche Spannungen (zumindest eine hiervon in Bezug auf die übrigen Spannungen) unterschiedliche Beträge und Polaritäten haben, da an der kurzgeschlossenen Reihenschaltung der Primärwicklungen die Summe der induzierten Spännungen Null ist. Hierdurch wird bewirkt, daß zu oder von den gleich großen Spannungen an den Sekundärwicklungen V'₁ bis V'₄ jeweils eine der Spannungen, die an die zusätzlichen Sekundärwicklungen V, bis V₄ erzeugt werden, hinzugesetzt bzw. abgesetzt wird, so daß alle vier Teilwechselströme i₁ bis i₄ gleich groß eingestellt werden. Die Schaltungsanordnung der Transformatoren 1 bis 4 bei dieser Einrichtung hat überdies noch die Wirkung, daß auch bei veränderter Spannung des Netzes N die Teilwechselströme jeweils gleich groß eingestellt werden. Werden jedoch zeitlich konstantbleibende Teilströme verlangt, dann genügt dafür wiederum nur ein Wechselstrom-Stellglied mit einem zugeordneten Konstantstromregier, das der Primärwicklung U' von l' vorgeordnet wird.

Hinsichtlich der Anforderung, die Teilwechselströme bei festgelegtem Verhältnis der Windungszahlen der primären Wicklungen und der Sekundärwicklungen der Transformatoren 1 bis 4 mit einer gewünschten geringen Abweichung einstellen zu können, sind für diese Transformatoren Transformatorenkerne mit kleinem Magnetisierungsbedarf, beispielsweise Schnittbandkerne mit kornorientiertem Werkstoffblech, vorgesehen.

Zum Schutz der Transformatorschaltung gegen Überspannungen wird zumindest jeder Sekundärwicklung V'₁... V'₄ ein bipolarer Überspannungsbegrenzer B, die z.B. unter der Bezeichnung "U-Diode" oder "Thyrector" bekannt sind, in Reihenschaltung mit je einem Stromerfassungsglied parallelgeschaltet. Jedes Erfassungsglied weist einen Ausgang auf. Die Ausgänge aller Erfassungsglieder sind mit einer gemeinsamen Signalleitung verbunden, wodurch die Stromerfassungsglieder mit einem Störungsauswerter, und zwar mit dessen Eingang, verbunden sind. Damit wird jede an einer Sekundärwicklung infolge einer Störung entstehende Überspannung durch einen Stromimpuls signalisiert, von einem Erfassungsglied erfaßt und vom Störungsauswerter registriert. Ein Ausgang davon ist mit dem erwähnten Stromregler verbunden. Im Falle einer Störung wird der Stromregler so beeinflußt, daß z.B. alle Teilwechselströme unmittelbar abgeschaltet werden.

Die Einspeisung gleich großer Teilwechselströme in der Glasschmelze über in Gruppen zusammengefaßte Elektroden und Gegenelektroden wird unter Verwendung von Stromversorgungstransformatoren erreicht, die gemäß Fig. 2 geschaltet sind, bei denen den Primärwicklungen je zwei oder mehr Sekundärwicklungen zugeordnet sind, und wobei nur zwei Transformatoren 1, 2 verwendet werden. Den Primärwicklungen U₁, U₂ sind zwei Sekundärwicklungen, nämlich V₁₁, V₁₂ (zu U,) und V₂₁, V₂₂ (zu U₂) zugeordnet.

Aus den je zwei der insgesamt vier Sekundärwicklungen werden in der Glasschmelze die Teilwechselströme i₁, i₂, i₃, i₄ über eine Gruppe von Elektroden E₁₁, E'₁₁, E₁₂, E'₁₂ und eine Gruppe Gegenelektroden E₂₁, E'₂₁; E₂₂, E'₂₂ eingespeist. Es können diese zwei Gruppen in zwei Volumenbereichen der Glassschmelze eingetaucht sein, die hinsichtlich ihres ohmschen Widerstandes im Mittel enheblich unterschiedlich sind. Trotzdem stellen sich die vier Ströme i₁ bis i₄ gleich groß ein.

Die Teilwechselströme brauchen nicht gleich groß eingestellt zu werden. Sie können vielmehr bedarfsweise in bestimmten Volumenbereichen der Schmelze auch unterschiedlich groß eingestellt sein. Dies kann z.B. einfach durch eine entsprechend unterschiedliche Festlegung der Windungszahlverhältnisse bei den einzelnen, den Volumenbereichen zugeordneten Transformatoren und der Windungszahlen der zugeordneten Sekundärwicklungen eines Transformators mit nur einer Primärwicklung bewirkt werden, um zu erreichen, daß in einer Glasschmelze, die sich in einer länglichen Wanne befindet, die Teilströme in den zwei Endbereichen der Schmelze größer als im Mittenbereich eingestellt sind.

## Patentansprüche

1. Stromversorgungseinrichtung zum elektrischen Beheizen eines geschmolzenen Mediums (Schmelze), das sich in einer Schmelzwanne befindet, durch gleichphasige Teilwechselströme, die über einen Transformator oder über Einzeltransformatoren mit einer Primärwicklung und mit einer oder mehreren Sekundärwicklungen aus denselben in die Schmelze eingespeist werden und die die Schmelze über darin eingetauchte Elektroden und Gegenelektroden durchsetzen, dadurch gekennzeichnet, daß mit je einer Sekundärwicklung (V'₁... V'₄) eines Transformators (1') oder Einzeltransformatoren eine oder mehrere Sekundärwicklungen (V, ... V₄) eines zusätzlichen Transformators (1 bis 4) in Reihe geschaltet sind und die Primärwicklungen (U₁ ... U₄) der zusätzlichen Transformatoren in Reihenschaltung kurzgeschlossen sind, diese Primärwicklungen und die zugeordneten Sekundärwicklungen (V, ... V₄) je für sich gleiche oder derart vorgegebene Windungszahlen haben, daß sich gleich große bzw. in einem gewünschten Größenverhältnis stehende Teilwechselströme (i₁ ... i₄) ergeben.

2. Stromversorgungseinrichtung nach Anspruch 1, dadurch gekennzeichnet, daß bei jedem Transformator (1...4) den Primärwicklungen (U₁... U₄) eine Sekundärwicklung (V₁ .... V₄) zugeordnet ist.

3. Stromversorgungseinrichtung nach Anspruch 1, dadurch gekennzeichnet, daß bei jedem Transformator (1...4) den Primärwicklungen (U₁... U₄) mehrere Sekundärwicklungen (V₁₁, V₁₂; V₂₁, V₂₂) zugeordnet sind.

4. Stromversorgungseinrichtung nach Anspruch 1, dadurch gekennzeichnet, daß der Primärwicklung des Transformators (1') ein Wechselstromglied (2') mit zwei gegenpolar parallelgeschalteten Thyristoren (21', 22') vorgeordnet ist, welches mit einem für die Konstanthaltung des der Primärwicklung (u') zugeführten Wechselstromes (i) ausgebildeten Regler (3') zusammenwirkt.

## Revendications

1. Dispositif d'alimentation pour le chauffage électrique d'une matière fondue (bain) se trouvant dans une cuve de fusion, par des courants alternatifs partiels en phase qui sont injectés dans le bain par un transformateur ou des transformateurs individuels comportant un enroulement primaire et un ou plusieurs enroulements secondaires, et traversent le bain par des électrodes et des contre-électrodes immergées dans ce dernier, ledit dispositif étant caractérisé en ce qu'un ou plusieurs enroulements secondaires (V₁... V₄) d'un transformateur supplémentaire (1 à 4) sont branchés en série avec chaque enroulement secondaire (V', ... V'₄) d'un transformateur (1') ou de transformateurs individuels; et les enroulements primaires (U₁ ... U₄) des transformateurs supplémentaires sont branchés dans un montage en série court- circuité, lesdits enroulements primaires et les enroulements secondaires correspondants (V, ... V₄) ayant chacun des nombres de spires égaux ou prédéterminés de façon à donner des courants alternatifs partiels (i₁... i₄) égaux ou dans un rapport souhaité.

2. Dispositif d'alimentation selon revendication 1, caractérisé en ce que dans chaque transformateur (1 ... 4) un enroulement secondaire (V₁ ... V₄) est affecté aux enroulements primaires (U₁...U₄).

3. Dispositif d'alimentation selon revendication 1, caractérisé en ce que. dans chaque transformateur (1 ... 4) plusieurs enroulements secondaires (V₁₁, V₁₂; V₂₁, V₂₂) sont affectés aux enroulements primaires (U₁ ... U₄).

4. Dispositif d'alimentation selon revendication 1, caractérisé en par un variateur de courant alternatif (2') à deux thyristors (21', 22') en couplage antiparallèle, branché en amont de l'enroulement primaire du transformateur (1') et interagissant avec un régulateur (3') réalisé pour maintenir constant le courant alternatif (i) appliqué à l'enroulement primaire (U').

## Claims

1. Current supply equipment for the electrical heating of a molten medium (smelt), which is disposed in a crucible, by in-phase partial alternating currents which are fed through a transformer or through individual transformers with a primary winding and with one or more secondary windings from these into the smelt and pass through the smelt by way of electrodes and counterelectrodes immersed therein, characterised thereby, that one or more secondary windings (V₁ ... V₄) of an additional transformer (1 to 4) are each connected in series with a respective secondary winding (V'₁ ... V'₄) of a transformer (1') or individual transformers and the primary windings (U₁... U₄) of the additional transformers are short-circuited in series connection, these primary windings and the associated secondary windings (V₁... V₄) each have numbers of turns which are equal or predetermined in such a manner that partial alternating currents (i₁ ... i4) result, which are equally great or stand in a desired magnitude ratio.

2. Current supply equipment according to claim 1, characterised thereby, that a secondary winding (V₁ ... V₄) is associated with the primary windings (U₁... U₄) for each transformer (1 ... 4).

3. Current supply equipment according to claim 1, characterised thereby, that several secondary windings (V₁₁, V₁₂; V₂₁, V₂₂) are associated with the primary windings (U₁ ... U₄) for each transformer (1 ...4).

4. Current supply equipment according to claim 1, characterised thereby, that an alternating current member (2') with two oppositely poled, parallel-connected thyristors (21', 22') is arranged in front of the primary winding of the transformer (1') and co-operates with a regulator (3') constructed to keep the alternating current (i) fed to the primary winding (U') constant.
